# EUROPÄISCHE PATENTSCHRIFT

(11) **EP 1 167 708 B1**
(45) Veröffentlichungstag und Bekanntmachung des Hinweises auf die Patenterteilung: **10.11.2004**
(21) Anmeldenummer: 01115227.9
(22) Anmeldetag: 22.06.2001
(51) Int. Cl.: F01N 3/027, F01N 3/28, F01N 3/023, B01D 46/42

(54) **Vorrichtung zur Nachbehandlung von Dieselabgasen**
Device for after treatment of diesel exhaust gas
Dispositif pour le traitement ultérieur de gaz d'échappement d'un moteur diesel

(30) Priorität: 26.06.2000 DE 10029978
(43) Veröffentlichungstag der Anmeldung: 02.01.2002
(73) Patentinhaber: ZEUNA-STÄRKER GMBH & CO KG, 86154 Augsburg (DE)
(72) Erfinder: Elfinger, Gerhard, Dr., 85304 Ilmmünster (DE); Donnert, Karl, 85221 Dachau (DE); Schmidt, Stefan, 86154 Augsburg (DE); Klement, Jürgen, 86663 Asbach-Bäumenheim (DE)
(74) Vertreter: Kitzhofer, Thomas, Dipl.-Ing.

(56) Entgegenhaltungen:
- EP-A- 0 233 860
- US-A- 4 456 457
- US-A- 4 872 889
- US-A- 5 144 798

## Beschreibung

Die vorliegende Erfindung betrifft eine Vorrichtung zur Nachbehandlung von Dieselabgasen nach dem Oberbegriff des Anspruchs 1.

In den letzten Jahren wurde eine große Anzahl von Nachbehandlungssystemen zur Partikelverminderung auf ihr Einsatzpotential im Zusammen mit Fahrzeugdieselmotoren untersucht. Diese Nachbehandlungssysteme werden von G. Hüthwohl und G. Kroon: Dieselpartikelfilter, FVV Heft 396 - 1987 je nach Arbeitsweise in Verfahren mit
- kontinuierlicher Oxidation der freischwebenden Partikel im Abgas
- Abgaskatalysatoren
- Trägheitskraftabscheidern
- Naßabscheideverfahren
- elektrostatischen Abscheidern
- Partikelsammlung und diskontinuierlicher Filterregeneration
eingeordnet.

Für PKW-Dieselmotoren haben die Filterverfahren mit diskontinuierlicher Regeneration die größte Aufmerksamkeit erfahren. Die Partikelfilter bestehen aus porösem Material, vorzugsweise aus Keramik. Unter Berücksichtigung von Abgasgegendruck, Rußspeicherung und Filterwirkung weist der keramische Wabenfilter das günstigste Verhalten auf. Da der Strömungswiderstand der Partikelfilter mit steigender Rußbeladung ansteigt, ist eine regelmäßige Partikeloxidation (Filterregeneration) notwendig. Hierzu sind bei ausreichendem Restsauerstoffgehalt im Abgas Temperaturen oberhalb 470 bis 600 °C (Rußzündtemperatur) erforderlich.

Ohne zusätzliche Maßnahmen werden entsprechende Abgastemperaturen nur in der Nähe der Vollast erreicht, wobei hier allerdings häufig der Restsauerstoffgehalt für eine kontrollierte Verbrennung des angesammelten Rußes nicht ausreicht.

Es sind daher Zusatzmaßnahmen zu treffen, um die Filterregeneration zu gewährleisten. Folgende Maßnahmen können nach G. Hüthwohl und G. Kroon allein oder in Kombination genutzt werden:
- Erhöhung der Abgastemperatur durch motorische Maßnahmen,
- Erhöhung der Abgastemperatur durch Sekundärenergie,
- direktes Entflammen der Rußschicht durch Sekundärenergie,
- Senkung der Rußzündtemperatur durch Katalysatoren oder chemische Zündhilfen.

Durch Sekundärenergiezufuhr kann man die Abgastemperatur soweit erhöhen, daß die Filterregeneration beginnt. Doch der erforderliche Leistungsbedarf liegt zwischen 9 kW/dm³ Hubraum (W. R. Wade u.a. Diesel Particulate Trap Regeneration Techniques SAE 810 118) und 14 kW/dm³ Hubraum (W. R. Wade u.a. Thermal and Catalytic Regeneration of Diesel Particulate Traps SAE 830 083).

Mit Verminderung des Abgasmassenstroms läßt sich der erforderliche Sekundärenergiebedarf auf ca. 1,7 kW/dm³ Hubraum (E. Pauli u.a. The Calculation of Regeneration Limits of Diesel Particulate Traps for Different Regeneration Methods SAE 840 075) bzw. 1,3 kW/dm³ Hubraum (V. D. Rao u.a. Advanced Techniques for Thermal and Catalytic Diesel Particulate Trap Regeneration SAE 850 014) absenken.

Heizleistungen oberhalb 1 kW sind in Fahrzeugen nur mit Brennern darzustellen. Brenner benötigen für einen sicheren Betrieb aufwendige Steuerungs- und Überwachungssysteme. Der durch ein Brennersystem mit Bypasssteuerung verursachte Kraftstoffmehrverbrauch beträgt im Regenerationszyklus nach V. D. Rao etwa 2 %.

Es besteht daher das Ziel, den hohen Aufwand, der durch den Einsatz von Brennersystemen verursacht wird, zu umgehen und die erforderliche Sekundärenergie durch das Bordnetz bereitzustellen. Allerdings ist nach G. Hüthwohl und G. Kroon infolge der Auslegung des elektrischen Bordnetzes von Fahrzeugen die Filterregeneration mit elektrischen Heizsystemen problematisch, da nur kurzfristig Leistungen von maximal 1 kW realisierbar sind.

Desen ungeachtet sind verschiedene technische Lösungsvorschläge mit elektrischen Heizdrähten bekannt. So wurde bereits die Anordnung von Heizdrähten vor dem Filter (US 5101095, US 4404795, US 4744216, DE 3824578 C2, Versuchsaufbau von G. Hüthwohl und G. Kroon, DE 19530749, DE 3890556, DE 19748561), auf der Filteroberfläche (US 5144798, US 4516993 und Versuchsaufbau von G. Hüthwohl und G. Kroon), zwischen Filterplatten (US 6024927), im Filterkanal (EP 0857862) und im Filtermaterial eingebettet (EP 0275372) vorgeschlagen. Eine weitere einschlägige Vorrichtung ist beispielsweise aus der US 4456457 bekannt. Und die US 4872889 offenbart eine Vorrichtung der gattungsgemäßen Art, wobei hier Heizdrähte quer zu den in die stromeintrittsseitige Oberfläche des Filterkörpers eingebrachten Nuten verlaufen und schlaufenförmig in die Filterkanäle hineinragen. Eine Abdeckplatte deckt die betreffende Stirnseite des Filterkörpers ab.

Die EP 233860 A2 schlägt die Anordnung punktförmig wirkender Heizpatronen in dem Filterkörper vor.

Eigene Versuche haben die aus der Literatur bekannte Tatsache bestätigt: je höher die Filterbeladung mit Ruß, um so sicherer die Filterregeneration. Doch dem steht gegenüber, daß mit steigender Rußbeladung einerseits der Gegendruck der Abgasanlage ansteigt; das führt zwangsläufig zu einem Kraftstoffmehrverbrauch des Fahrzeugs. Andererseits wird die Höhe der Filterbeladung durch die Festigkeit des Keramikwerkstoffs begrenzt. Hohe Filterbeladungen führen zu einer Filterregeneration mit hoher Reaktionstemperatur. Die Keramikkörper sind häufig aus quaderförmigen Teilelementen zusammengefügt. Verschiedene Filterhersteller geben eine Beladungsgrenze von 10 g pro dm³ Filtervolumen vor, um die Ausbildung von Filterrissen zu vermeiden. Es besteht daher ergänzend die Forderung, die Regeneration auch bei einer vergleichsweise geringen Beladung sicherzustellen, um die Reaktionstemperatur zu kontrollieren und in Grenzen zu halten.

Nach eigenen Versuchen führen die bekannten Lösungsvorschläge nicht zum gewünschten Erfolg, mit einem minimalem Energieaufwand des elektrischen Bordnetzes bei gleichzeitig geringer Beladung des Filters mit Ruß eine sichere Regeneration einzuleiten.

Der Erfindung liegt die Aufgabe zugrunde, eine Vorrichtung der eingangs angegebenen Art zu schaffen, die einerseits mit geringer elektrischer Energie des Bordnetzes eines Kraftfahrzeuges auskommt und andererseits eine sichere Filterregeneration schon bei geringer Rußbeladung ermöglicht.

Erfindungsgemäß wird diese Aufgabe gelöst durch eine Vorrichtung zur Nachbehandlung von Dieselabgasen mit den Merkmalen des Anspruchs 1. Die Vorrichtung zur Nachbehandlung von Dieselabgasen umfaßt somit ein Gehäuse mit einem Abgaseintritt und einem Abgasaustritt, einen, bevorzugt keramischen, Filterkörper und mindestens ein abgaseintrittsseitig am Filterkörper angeordnetes Heizelement. Wesentliches Merkmal der erfindungsgemäßen Vorrichtung ist dabei die Einbettung des mindestens einen elektrischen Heizelements in mindestens eine nutenartige Vertiefung, die zuströmseitig in dem Filterkörper angeordnet und entgegen der Anströmrichtung offen ist. Das mindestens eine elektrische Heizelement ist auf diese Weise zumindest auf einem wesentlichen Teil seiner Erstreckung (s.u.) dem ungereinigten Abgasstrom ausgesetzt. Die in dem Abgasstrom enthaltenen Rußpartikel können sich unter Ausbildung eines Mantels direkt auf der Oberfläche des mindestens einen Heizelements anlagern. Die sich im Filterbetrieb bildende Ruß-Ummantelung der Heizelemente bewirkt deren Isolierung gegenüber dem anströmenden Motorabgas mit dem Ergebnis, daß zum Aufheizen der Heizelemente auf die Zündtemperatur des Rußes zur Einleitung der Regeneration eine vergleichsweise geringe elektrische Energie ausreicht. Durch die Einbettung der Heizelemente in nutartige Vertiefungen des Filterkörpers ergibt sich dabei eine gewisse Konzentration der Rußpartikel auf den Heizelementen und in deren unmittelbarer Nähe in den nutartigen Vertiefungen. Bereits bei vergleichsweise geringer Beladung des Rußfilters ist hierdurch ein sicheres Entzünden der auf dem Heizelement angelagerten Rußpartikel mit einer Wärmeentwicklung, die zur Initiierung der Regeneration ausreicht, gewährleistet. Die Einbettung der Heizelemente in nutartige Vertiefungen des Filterkörpers sorgt zudem für einen günstigen Übergang der beim Entzünden der auf den Heizelementen angelagerten Rußpartikel entstehenden Wärme in die an die nutartigen Vertiefungen angrenzenden Bereiche des Filterkörpers hinein, von wo aus die vollständige Regeneration des Filterkörpers durch fortschreitenden Abbrand der Rußpartikel ihren Ursprung nimmt. Die durch die vorliegende Erfindung bereitgestellte Möglichkeit, den Filterkörper eines Rußfilters schon bei einer vergleichsweise geringen Beladung mit einem niedrigen Energieeinsatz zuverlässig zu regenerieren, wirkt sich in einem hohen Maße positiv auf die Lebensdauer des Rußfilters aus.

Die nutartigen Vertiefungen sind bei Filterkörpern, die aus mehreren quaderförmigen Teilelementen bestehen, bevorzugt so geführt, daß die Mehrzahl der Teilelemente an die Vertiefungen angrenzen oder direkt von ihnen durchzogen sind. Dies ist besonders günstig im Hinblick auf die Lebensdauer des Filterkörpers, weil es zur weiteren Reduktion der Gefahr von Spannungsrissen beiträgt.

Die Anordnung des Heizelementes in der nutförmigen Vertiefung erfolgt bevorzugt derart, daß eine möglichst geringe Kontaktfläche zwischen der Oberfläche des Heizelementes und den Wandflächen der nutartigen Vertiefung entsteht. Dies beugt örtlichen Wärmespannungen in dem Filterkörper im Regenerationsbetrieb durch die heißen Heizelemente vor. In diesem Sinne sind die Breite und/oder die Tiefe der nutartigen Vertiefung bevorzugt größer als die Abmessungen des Heizelementes in der entsprechenden Dimension. Hierdurch ist das mindestens eine Heizelement von einem Freiraum umgeben, der die Anlagerung von Rußpartikeln auf einem möglichst großen Oberflächenbereich des Heizelements begünstigt. Die weiter oben erläuterte, sich im Filterbetrieb bildende Ruß-Ummantelung der Heizelemente stellt dabei eine Isolierung der Heizelemente auch gegenüber dem Filterkörper dar, was sich wiederum auf den Energiebedarf günstig auswirkt.

Weiterhin sind, gemäß einer anderen bevorzugten Ausführungsform der Erfindung, die nutartigen Vertiefungen so ausgeführt, daß die Öffnungen der angrenzenden Filterkanäle geschlossen sind. Indem die an die nutartigen Vertiefungen angrenzenden Strömungskanäle des Filterkörpers nicht zur Anströmung hin offen sind, wird eine Anlagerung von Rußpartikeln an das mindestens eine Heizelement im Filterbetrieb weiter begünstigt.

Im Rahmen der vorliegenden Erfindung kann das mindestens eine Heizelement insbesondere als langgestreckter Heizer in Form eines Heizdrahtes ausgebildet sein. Ein Heizdraht wird dabei vorzugsweise mittels Klammern in den Nuten befestigt. Die Anordnung gilt auch, wenn der Filterkörper als Monolith ausgebildet ist.

Die Wirkungsweise der Erfindung ist folgende:

Durch den Abgaseintritt der erfindungsgemäßen Vorrichtung strömt rußbeladenes Abgas dem Filterkörper zu. Die nutartige Vertiefung in der anströmseitigen Stirnfläche des Filterkörpers bildet einen partiellen Staubereich. Das Abgas, das der nutartigen Vertiefung zuströmt, kann hier den porösen Filterkörper nur erschwert oder, wenn in diesem Bereich die Filterkanäle zuströmseitig verschlossen sind, überhaupt nicht passieren. Das Abgas wird gezwungen, in die benachbarten Filterkanäle auszuweichen. Durch diese partielle Strömungsumlenkung wirkt auf die Partikel die Trägheitskraft derart, daß einen Teil der Partikel versucht, die ursprüngliche Bewegungsrichtung beizubehalten. Der Ruß lagert sich erfindungsgemäß in den nutartigen Vertiefungen ab und bildet um das Heizelement herum einen isolierenden Schutzmantel. Die isolierende Wirkung des Schutzmantels aus Ruß ist sowohl auf das zuströmende Abgas als auch auf den keramischen Filterkörper gerichtet, deren Temperaturen unterhalb der Rußentzündungstemperatur liegen. Gleichzeitig erfolgt in der Umgebung des Heizelementes eine örtlich im Vergleich zur übrigen Filteroberfläche erhöhte Rußansammlung. Da der dadurch beeinflußte Anteil an der Filterfläche klein ist, kommt es zu keinem spürbaren zusätzlichen Gegendruckaufbau. Der übrige Ruß lagert sich in bekannter Weise auf der Filteroberfläche, in den Filterkanälen und auf der anströmseitigen Oberfläche, ab.

Wird der Regenerationsvorgang prozeßbedingt eingeleitet, übersteigt die Temperatur des Heizelementes erfindungsgemäß schon bei geringer Energiezufuhr die Rußentzündungstemperatur. Der Ruß verbrennt von den Heizelementen ausgehend über den gesamten Filterkörper.

Die Vorteile der erfindungsgemäßen Lösung bestehen in folgendem: Der Ruß brennt beim Einsatz eines Heizdrahtes oder mehrerer Punktheizer in einer breiten Front. Unebenheiten des Filterkörpers, die durch den Fertigungsvorgang verursacht werden und die Flammenausbreitung behindern, werden durch die Nutführung ausgeglichen. Ebenso werden die durch die Fügestellen der quaderförmigen Teilelemente verursachten Behinderungen überbrückt. Es kommt zu einem stabilen, betriebssicheren und nahezu vollständigen Rußabbrand im Filter.

Die Einleitung der Regeneration schon bei einer geringen Rußbeladung sichert die Haltbarkeit des Filterkörpers. Gleichzeitig kann der Gegendruckaufbau geringer als bei herkömmlichen Regenerationsverfahren gehalten werden. Ein niedriger Gegendruck bewirkt eine Kraftstoffeinsparung. Durch die Isolationswirkung des Rußes wird der Elektroenergiebedarf minimiert. Das Bordnetz des Kraftfahrzeuges wird weniger belastet.

Anhand von Zeichnungen von zwei Ausführungsbeispielen soll die Erfindung näher erklärt werden. Dabei zeigt
- Fig. 1: eine erste Ausführungsform einer erfindungsgemäßen Vorrichtung zur Nachbehandlung von Dieselabgasen im Längsschnitt,
- Fig. 2: eine Draufsicht auf die eintrittsseitige Stirnfläche des keramischen Filterkörpers der Vorrichtung nach Fig. 1 mit Heizdraht,
- Fig. 3: einen Querschnitt durch eine Nut mit Heizdraht und Halteklammer,
- Fig. 4: in Draufsicht die eintrittsseitige Stirnfläche des keramischen Filterkörpers eines zweiten Ausführungsbeispiels der erfindungsgemäßen Vorrichtung mit Punktheizer und
- Fig. 5: einen Querschnitt durch eine Nut mit Punktheizer.

Die in Fig. 1 veranschaulichte Vorrichtung zur Nachbehandlung von Dieselabgasen besteht aus einem Gehäuse 1 mit einem Abgaseintritt 2 und einem Abgasaustritt 3, einem keramischen Filterkörper 4 und einem abgaseintrittsseitig angeordneten Heizelement 5.

Der Filterkörper 4 ist aus mehreren quaderförmigen Teilelementen 6 zusammengefügt. Die Fügestellen 15 können mittels Hochtemperaturklebstoffs hergestellt werden. An der äußeren Oberfläche ist die Kontur 7 des Filterkörpers 4 an das Gehäuse 1 angepaßt, wie dies in Fig. 2 und Fig. 4 schmematisch anschaulicht ist. In die eintrittsseitige Oberfläche 8 des Filterkörpers 4 sind nutartige Vertiefungen 9 eingearbeitet, die so geführt werden, daß die Mehrzahl der Teilelemente 6 an die Vertiefung 9 angrenzen oder direkt von ihr durchzogen sind.

Fig. 2 und 3 beschreiben ein erstes Ausführungsbeispiel. Das Heizelement 5 ist als Heizdraht 16 ausgebildet. In einer vorteilhaften Ausführung kann der Heizdraht 16 aus mehreren Einzeldrähten, Litzen, zusammengefügt sein. Breite 10 und Tiefe 11 der nutartigen Vertiefung 9 sind größer als der Durchmesser 12 des Heizdrahtes 16, wie dies in Fig. 3 gezeigt ist.

Die Anordnung des Heizdrahtes 16 in der nutförmigen Vertiefung 9 erfolgt derart, daß eine möglichst geringe Kontaktfläche zwischen der Oberfläche des Heizdrahtes 16 und der Oberfläche 17 der nutartigen Vertiefung 9 entsteht. Der Heizdraht 16 wird mittels Klammern 14 in den Nuten befestigt. In einer vorteilhaften Ausführung ist die Klammer 14 aus keramischem Material.

Fig. 4 und 5 beschreiben ein zweites Ausführungsbeispiel. Das Heizelement 5 ist als Punktheizer 20 ausgebildet. In der nutartigen Vertiefung 9 sind mehrere über eine gemeinsame Versorgungsleitung gespeiste Punktheizer 20 angeordnet. In einer vorteilhaften Ausführung bildet das Befestigungselement 21 mit dem Punktheizer 20 eine Baueinheit. Das Befestigungselement 21 ist vorzugsweise aus keramischem Material.

Fig. 5 zeigt eine Baueinheit aus Punktheizer 20 mit Befestigungselement 21 in der nutartigen Vertiefung 9.

## Patentansprüche

1. Vorrichtung zur Nachbehandlung von Dieselabgasen, insbesondere zur Entfernung von Rußpartikeln, mit kontinuierlicher Filtration und diskontinuierlicher Regeneration, mit einem abgasdurchströmten Gehäuse (1) und einem im Abgasstrom angeordneten Filterkörper (4), dem anströmseitig mindestens ein elektrisches Heizelement (5) in Form eines langgestreckten Heizers zugeordnet ist und dessen stromeintrittsseitige Oberfläche (8) mindestens eine nutartige Vertiefung (9) aufweist,
**dadurch gekennzeichnet,**
**daß** die nutartige Vertiefung (9) entgegen der Anströmrichtung offen ist und daß das mindestens eine Heizelement (5) dergestalt in die nutartige Vertiefung (9) eingebettet ist, daß es sie in ihrer Länge ausfüllt.

2. Vorrichtung nach Anspruch 1,
**dadurch gekennzeichnet,**
**daß** Nutbreite (10) und/oder Nuttiefe (11) größer als die Breite (17) und/oder die Tiefe (12) des mindestens einen Heizelementes (5) sind.

3. Vorrichtung nach einem der Ansprüche 1 oder 2,
**dadurch gekennzeichnet,**
**daß** der Filterkörper (4) als keramischer Monolith ausgebildet ist.

4. Vorrichtung nach einem der Ansprüche 1 bis 3,
**dadurch gekennzeichnet,**
**daß** das mindestens eine Heizelement (5) mit Befestigungselementen (14, 21) in der nutförmigen Vertiefung (9) arretiert ist.

5. Vorrichtung nach Anspruch 4,
**dadurch gekennzeichnet,**
**daß** die Befestigungselemente (14) als Halteklammern ausgebildet sind.

6. Vorrichtung nach Anspruch 4 oder Anspruch 5,
**dadurch gekennzeichnet,**
**daß** die Befestigungselemente (21, 14) aus keramischem Material bestehen.

7. Vorrichtung nach einem der Ansprüche 1 bis 6,
**dadurch gekennzeichnet,**
**daß** das mindestens eine Heizelement (5) als Heizdraht (16) ausgebildet ist.

8. Vorrichtung nach Anspruch 7,
**dadurch gekennzeichnet,**
**daß** der mindestens eine Heizer mit Befestigungselementen (14, 21) in der nutförmigen Vertiefung (9) arretiert ist, wobei mindestens 90% der Oberfläche des mindestens einen Heizers freiliegen.

9. Vorrichtung nach Anspruch 7 oder Anspruch 8,
**dadurch gekennzeichnet,**
**daß** der mindestens eine Heizer als ein aus mehreren Litzen bestehender Heizdraht (16) ausgeführt ist.

10. Vorrichtung nach einem der Ansprüche 1 bis 9,
**dadurch gekennzeichnet,**
**daß** der Filterkörper (4) aus einer Mehrzahl quaderförmiger Teilelemente (6) besteht, wobei die mindestens eine nutförmige Vertiefung (9) in der stromeintrittsseitigen Oberfläche (8) des Filterkörpers (4) so angeordnet ist, daß die Mehrzahl der quaderförmigen Teilelemente (6) an die nutförmige Vertiefung (9) angrenzen und/oder direkt mit ihr versehen sind.

11. Vorrichtung nach einem der Ansprüche 1 bis 10,
**dadurch gekennzeichnet,**
**daß** die an die mindestens eine nutartige Vertiefung angrenzenden Filterkanäle des Filterkörpers (4) zuströmseitig verschlossen sind.

## Claims

1. A device for post-treatment of diesel exhaust gases, in particular for removing rust particles, with continuous filtration and discontinuous regeneration, with a housing (1), through which exhaust gas flows, and a filter element (4) arranged in the exhaust gas flow, which is assigned on its flow side at least an electrical heating element (5) in the form of an extended heater, and whereof the flow inlet side surface (8) has east one grooved depression (9), **characterised in that** the grooved depression (9) is open towards the direction of flow, and **in that** at least one heating element (5) is embedded in the grooved depression (9) such that it fills it out over its length.

2. The device as claimed in Claim 1, **characterised in that** groove width (10) and/or groove depth (11) are greater than the width (17) and/or the depth (12) of at least one heating element (5).

3. The device as claimed in any one of Claims 1 or 2, **characterised in that** the filter element (4) is designed as a ceramic monolith.

4. The device as claimed in any one of Claims 1 to 3, **characterised in that** at least one heating element (5) with fastening elements (14, 21) is locked in the grooved depression (9).

5. The device as claimed in Claim 4, **characterised in that** the fastening elements (14) are designed as holding clamps.

6. The device as claimed in Claim 4 or Claim 5, **characterised in that** the fastening elements (21, 14) comprise ceramic material.

7. The device as claimed in any one of Claims 1 to 6, **characterised in that** at least one heating element (5) is designed as a heating wire (16).

8. The device as claimed in Claim 7, **characterised in that** at least one heater is locked with fastening elements (14, 21) in the grooved depression (9), whereby at least 90 % of the surface of at least one heater is freed.

9. The device as claimed in Claim 7 or Claim 8, **characterised in that** at least one heater is designed as a heating wire (16) comprising several strands.

10. The device as claimed in any one of Claims 1 to 9, **characterised in that** the filter element (4) comprises a plurality of rectangular partial elements (6), whereby at least one grooved depression (9) is arranged in the inlet side surface (8) of the filter element (4), such that the plurality of rectangular partial elements (6) adjoin the grooved depression (9) and/or are fitted with it directly.

11. The device as claimed in any one of Claims 1 to 10, **characterised in that** the filter channels of the filter element (4) adjoining at least one grooved depression are closed on the supply side.

## Revendications

1. Dispositif pour le traitement ultérieur de gaz d'échappement d'un moteur diesel, notamment pour l'élimination de particules de suie, avec filtration continue et régénération discontinue, comprenant une enveloppe (1) traversée par les gaz d'échappement et un corps filtrant (4), placé dans le flux de gaz d'échappement, auquel est associé, côté arrivée du flux, au moins un élément chauffant (5) électrique sous forme de moyen de chauffage allongé, et dont la surface (8) côté entrée du flux présente au moins une cavité (9) en forme de rainure, **caractérisé en ce que** ladite cavité (9) en forme de rainure est ouverte dans la direction opposée à l'arrivée du flux et **en ce que** l'élément chauffant (5), au nombre d'au moins un, est encastré dans la cavité (9) en forme de rainure, de manière à remplir celle-ci sur toute sa longueur.

2. Dispositif selon la revendication 1, **caractérisé en ce que** la largeur de rainure (10) et/ou la profondeur de rainure (11) est/sont supérieure(s) à la largeur (17) et/ou la profondeur (12) de l'élément chauffant (5) au nombre d'au moins un.

3. Dispositif selon une des revendications 1 ou 2, **caractérisé en ce que** le corps filtrant (4) est réalisé sous forme de monolithe en céramique.

4. Dispositif selon une des revendications 1 à 3, **caractérisé en ce que** l'élément chauffant (5), au nombre d'au moins un, est fixé à l'aide d'éléments de fixation (14, 21) dans la cavité (9) en forme de rainure.

5. Dispositif selon la revendication 4, **caractérisé en ce que** les éléments de fixation (14) sont conformés en agrafes de maintien.

6. Dispositif selon la revendication 4 ou 5, **caractérisé en ce que** les éléments de fixation (21, 14) sont en un matériau céramique.

7. Dispositif selon une des revendications 1 à 6, **caractérisé en ce que** l'élément chauffant (5), au nombre d'au moins un, est conformé en filament chauffant (16).

8. Dispositif selon la revendication 7, **caractérisé en ce que** le moyen de chauffage, au nombre d'au moins un, est fixé à l'aide d'éléments de fixation (14, 21) dans la cavité (9) en forme de rainure, au moins 90% de la surface dudit moyen de chauffage, au nombre d'au moins un, étant dégagés.

9. Dispositif selon la revendication 7 ou 8, **caractérisé en ce que** le moyen de chauffage, au nombre d'au moins un, est réalisé comme filament chauffant (16) constitué de plusieurs fils.

10. Dispositif selon une des revendications 1 à 9, **caractérisé en ce que** le corps filtrant (4) est formé d'une pluralité de sous-éléments (6) parallélépipédiques, la cavité (9) en forme de rainure, au nombre d'au moins une, étant disposée dans la surface (8), située côté entrée du flux, du corps filtrant (4) de manière telle que la pluralité de sous-éléments (6) parallélépipédiques soient adjacents à ladite cavité (9) en forme de rainure et/ou soient directement munis de celle-ci.

11. Dispositif selon une des revendications 1 à 10, **caractérisé en ce que** les canaux de filtration du corps filtrant (4) qui sont contigus à la cavité en forme de rainure, au nombre d'au moins une, sont fermés côté arrivée du flux.
